# EUROPÄISCHE PATENTSCHRIFT

(11) **EP 3 465 063 B1**
(45) Veröffentlichungstag und Bekanntmachung des Hinweises auf die Patenterteilung: **08.04.2020**
(21) Anmeldenummer: 17730681.8
(22) Anmeldetag: 23.05.2017
(51) Int. Cl.: F28F 13/00, F28F 1/16

(54) **VERDAMPFER- UND/ODER KONDENSATORELEMENT MIT OBERFLÄCHLICH EINGEBETTETEN PORÖSEN PARTIKELN**
EVAPORATOR AND/OR CONDENSER ELEMENT WITH SUPERFICIALLY EMBEDDED POROUS PARTICLES
ÉLÉMENT D'ÉVAPORATEUR ET/OU DE CONDENSEUR PRÉSENTANT DES PARTICULES POREUSES NOYÉES EN SURFACE

(30) Priorität: 25.05.2016 DE 102016209082
(43) Veröffentlichungstag der Anmeldung: 10.04.2019
(73) Patentinhaber: Fraunhofer-Gesellschaft zur Förderung der angewandten Forschung e.V., 80686 München (DE)
(72) Erfinder: BAUMEISTER, Joachim, 28777 Bremen (DE); WEISE, Jörg, 28259 Bremen (DE)
(74) Vertreter: Gagel, Roland
(86) Internationale Anmeldenummer: PCT/EP2017/062364
(87) Internationale Veröffentlichungsnummer: WO 2017/202820

(56) Entgegenhaltungen:
- EP-A1- 1 862 733
- WO-A1-03/015963
- WO-A2-2011/162849
- DE-A1-102010 016 644

## Beschreibung

### Technisches Anwendungsgebiet

Die vorliegende Erfindung betrifft ein Verdampfer- und/oder Kondensatorelement, das eine Trägerstruktur aus einem wärmeleitfähigen Material mit einer Oberfläche zum Verdampfen oder Sublimieren und/oder Kondensieren oder Resublimieren eines flüssigen oder festen Mediums aufweist.

Verdampfer- oder Kondensatorelemente spielen eine wesentliche Rolle in vielen technischen Prozessen, wie z.B. in Kältemaschinen, Wärmepumpen oder Dampferzeugern. Die notwendige Verdampfungs-Überhitzungstemperatur und andere Leistungsparameter bestimmen ganz wesentlich die Verluste und die resultierenden Wirkungsgrade der Gesamt-Prozesse, aber auch die notwendigen Bauraumgrößen der einzelnen Elemente und der Gesamtanlage.

Das Wirkprinzip eines Verdampfers besteht darin, durch Wärmezufuhr Flüssigkeiten oder Feststoffe in den gasförmigen Zustand zu überführen. Die Wärmezufuhr kann dabei bspw. über Direktbeheizung oder eine integrierte Fluidführung mit Heizflüssigkeit erfolgen. Im Sinne einer guten Wärmeübertragung vom Verdampferelement in das zu verdampfende Medium werden Verdampferelemente in der Regel aus Metallen gefertigt.

Verdampfungs- und Kondensationsprozesse sind komplex und werden von vielen Teilmechanismen und ihren Parametern bestimmt, wie bspw. der Wärmeleitung und Temperaturverteilung im Verdampfungselement, dem Benetzungs- oder Flutungszustand des Verdampferelementes mit dem flüssigen Kältemittel (geometrische Verteilung und Menge des Kältemittels), der Keimbildung, dem Blasenabreißverhalten, dem Anteil an Mikrozonenbereichen mit intensiver Verdampfung aufgrund geringer Filmdicke, dem Strömungsverhalten des Flüssigkeits-Gas-Gemisches oder dem Nachströmen von Flüssigkeit zur bzw. entlang der erhitzten Oberfläche des Verdampferelementes.

Verdampfer- und/oder Kondensatorelemente sollen vor allem flüssige Arbeitsmedien mit einem möglichst guten Wirkungsgrad in den dampfförmigen Zustand oder vom dampfförmigen Zustand in den flüssigen Zustand überführen. Allerdings treten trotz intensiver Entwicklungen in diesem Bereich noch immer zahlreiche Probleme auf. Einige dieser Probleme sind die erforderliche deutliche Überhitzung der Verdampferelemente, die begrenzte Verdampfungsleistung, bei alternierendem Verdampfungs-Kondensationsprozessen mit kapillarer Kältemittelspeicherung im Verdampferelement keine ausreichende Speicherfähigkeit für das Kondensat innerhalb des Elementes, bei Verdampfung aus dünnen Filmen aus der Verdampferoberfläche eine schlechte Benetzungseigenschaft und Kältemittelverteilung oder die Langzeit-Degradation der Verdampferleistung durch Fouling.

### Stand der Technik

Zur Verbesserung der Leistungsfähigkeit von Verdampferelementen sind passive Techniken wie bspw. die punktweise Beschichtung von Oberflächen mit schlecht-benetzendem Teflon, die Modifizierung der Oberfläche durch chemische, mechanische oder Laserbehandlung, die Erzeugung oder Auftragung poröser Schichten zur Verbesserung der Keimbildung oder ein oberflächliches Aufbringen von Drahtstrukturen bekannt. So zeigt bspw. die DE 102013103840 A1 ein Verdampferrohr mit einem Innenrohr, das an seiner Außenmantelfläche von einem Verdampfungskanal umgeben ist. In dem Verdampfungskanal ist in Radialrichtung nach außen auf der Außenmantelfläche des Innenrohres ein grobes Drahtgewebe angeordnet, gefolgt von einem feineren Drahtgewebe und einer Sinterschicht, wiederum gefolgt von einem feinen Drahtgewebe und dem Gehäuserohr. Die US 000004819719A zeigt ein Verdampfungselement mit einer gefurchten Trägerstruktur, auf der eine dendritische Struktur abgeschieden ist.

Die WO 2011/162849 A2 offenbart ein Verdampferelement, das eine Trägerstruktur aus einem wärmeleitfähigen Material mit einer Oberfläche zum Verdampfen eines flüssigen Mediums aufweist. In der DE 10 2010 016644 A1 ist ein Verdampfer mit einem Gehäuse beschrieben, das am Gehäuseboden einen die Verdampfung eines flüssigen Kühlmittels begünstigenden Belag aus porösem oder gesintertem Material aufweist.

Weiterhin sind aktive Techniken, wie bspw. die Nutzung elektrischer Felder, die Nutzung von Vibrationen oder die Nutzung von Fliehkräften bekannt, um die Verdampfungsleistung eines Verdampfers zu erhöhen.

Die Aufgabe der vorliegenden Erfindung besteht darin, ein Verdampfer- und/oder Kondensatorelement sowie ein Verfahren zu dessen Herstellung anzugeben, das ein gegenüber dem Stand der Technik verbessertes Verdampfungs- und/oder Kondensationsverhalten zeigt und bei Bedarf auch eine Speicherfähigkeit für das zu verdampfende oder zu kondensierende Fluid aufweist.

### Darstellung der Erfindung

Die Aufgabe wird mit dem Verdampfer- und/oder Kondensatorelement sowie dem Verfahren gemäß den Patentansprüchen 1 und 12 bzw. 13 gelöst. Vorteilhafte Ausgestaltungen des Verdampfer- und/oder Kondensatorelements sowie des Verfahrens sind Gegenstand der abhängigen Patentansprüche oder lassen sich der nachfolgenden Beschreibung sowie den Ausführungsbeispielen entnehmen.

Das vorgeschlagene Verdampfer- und/oder Kondensatorelement weist eine Trägerstruktur aus einem gut wärmeleitfähigen Material mit einer Oberfläche zum Verdampfen oder Sublimieren bzw. Kondensieren oder Resublimieren eines flüssigen oder festen Mediums auf. Das wärmeleitfähige Material hat dabei vorzugsweise eine Wärmeleitfähigkeit von > 1 W/mK, besonders bevorzugt > 100 W/mK. Die Trägerstruktur kann eine beliebige äußere Form aufweisen, insbesondere eben oder gekrümmt ausgeführt sein, ist jedoch bevorzugt so ausgebildet, dass sie eine möglichst große Oberfläche bietet. So kann die Trägerstruktur bspw. in Form mehrerer Lamellen, in Form von gestapelten Folien oder in Form einer aufgerollten Folie, eines Schwammes oder eines 3D-Netzes ausgebildet sein. Die Trägerstruktur kann auch Rippen oder eine in anderer Weise strukturierte Oberfläche aufweisen. Vorzugsweise ist die Trägerstruktur selbsttragend ausgebildet, erfordert also - bspw. im Gegensatz zu einer Beschichtung - keinen zusätzlichen Träger zur Stützung. Das vorgeschlagene Verdampfer- und/oder Kondensatorelement zeichnet sich dadurch aus, dass Partikel aus einem porösen Material so in die Oberfläche der Trägerstruktur eingebettet sind, dass sie zum Teil aus dieser Oberfläche herausragen.

Durch diese Ausgestaltung des Verdampfer- und/oder Kondensatorelementes mit einer Trägerstruktur mit in die Oberfläche eingebetteten porösen Partikeln wird die Verdampfung bzw. Kondensation eines mit der Oberfläche in Berührung kommenden Fluids begünstigt. Die Trägerstruktur wird dabei in geeigneter Weise aufgeheizt, bspw. über Direktbeheizung oder eine integrierte Fluidführung mit Heizflüssigkeit, wie dies aus dem Stand der Technik bekannt ist. Die porösen Partikel dienen dabei u.a. als eine Art Siedestein für die Verdampfung, stellen also Blasenkeimstellen bereit. Die Wärmeleitung innerhalb der wärmeleitfähigen Trägerstruktur zur Oberfläche hin wird von den oberflächlich eingebetteten Partikeln nur geringfügig beeinflusst. Neben der Funktion als Siedestein beeinflussen die eingebetteten Partikel auch die lokale Temperaturverteilung, das lokale Benetzungsverhalten und die Mobilität der 3-Phasen-Grenzfläche entlang der Oberfläche des Verdampfungselementes vorteilhaft. Die poröse Struktur der Partikeln kann darüber hinaus auch als Reservoir für Dampfreste dienen, welche bevorzugte Keimbildungsstellen für neue Blasen darstellen. Neben der Verbesserung der Verdampfung selbst können die eingebetteten Partikel auch als lokale Flüssigkeitsreservoire dienen und bspw. die Flüssigkeit auch bei Neigungsänderungen des Elementes oder veränderter Gravitation halten. Dies wird durch hydrophile Oberflächeneigenschaften der Partikel begünstigt. Die porösen Partikel werden für diesen Anwendungszweck daher vorzugsweise aus einem Material mit hydrophilen Oberflächeneigenschaften gewählt. Dies ist besonders interessant für Elemente, die alternierend als Verdampfungs- und als Kondensatorelemente betrieben werden, da hierdurch im Vergleich zu externen Flüssigkeitsreservoirs die Transportwege deutlich verkürzt werden oder komplett wegfallen.

Mit dem vorgeschlagenen Verdampfer- und/oder Kondensatorelement wird daher insbesondere eine Verringerung der notwendigen Verdampfungs-Überhitzungstemperatur, eine Erhöhung der volumen- und massenspezifischen Verdampfungs- und Kondensationsleistung und eine erhöhte volumenspezifische Kältemittelspeicherfähigkeit erreicht.

Die Trägerstruktur weist vorzugsweise geeignete Kanäle und/oder Durchgangsöffnungen auf, über die das Fluid bzw. Kältemittel zur Verdampfung an die Oberfläche gelangen oder - bei Kondensation - von der Oberfläche weg geführt werden kann. Diese Kanäle oder Durchgangsöffnungen können je nach Ausbildung der Trägerstruktur direkt in das Volumenmaterial der Trägerstruktur eingebracht oder durch die äußere Form der Trägerstruktur, bspw. im Falle eines 3D-Netzes, gebildet sein.

In einer weiteren Ausgestaltung sind zumindest einige der Partikel nur lose in die Oberfläche der Trägerstruktur eingebettet und werden nur durch Hinterschneidungen in der Trägerstruktur gehalten. Dadurch sind diese Partikel an ihrer Position in der Trägerstruktur beweglich. Die Spaltabmessungen zwischen Partikel und lokaler Wand der Trägerstruktur können in diesem Fall durch Bewegungen des Partikels verändert werden. Die sich damit verschiebenden Kapillar-Abstände tragen zur Verdampfung bei. Die Wechselwirkung von beweglichen Partikeln und sich bildenden Blasen kann zu selbstinduzierten Vibrationen führen und zur Verbesserung der Verdampfung genutzt werden. Die Vibrationen können auch durch externe Einwirkung induziert werden. Prinzipiell stellen Spalte zwischen den Partikeln und dem umgebenden Material der Trägerstruktur Keimstellen für die Bildung von Blasen dar und fördern damit die Verdampfung.

Die porösen Partikel können aus jedem beliebigen Material, bspw. Metall, Keramik, Kunststoff, Mineralien usw. bestehen. Die Partikeln sollten eine so feine Porengröße aufweisen, dass sie bei der Herstellung des Elementes, bspw. durch Gießen, nicht oder höchstens teilweise mit dem die Trägerstruktur bildenden Matrixmaterial befüllt werden. Bei größeren Porengrößen müssen ggf. die Herstellungsparameter, beim Gießen bspw. die Schmelztemperatur oder der Infiltrationsgießdruck, so angepasst werden, dass die Porosität der Partikel zumindest teilweise erhalten bleibt. Es ist auch möglich, bei der Herstellung Partikel zu verwenden, die zunächst nicht oder nur wenig porös sind, aber dann bei der Verarbeitung durch nachträgliche Behandlung die gewünschte Porosität ausbilden. Zum Beispiel können die Partikel zunächst Substanzen, wie Polymere, Salze etc. enthalten, die nach der Einbindung in die Oberfläche der Trägerstruktur durch geeignete Lösemittel, Wärmebehandlungen usw. entfernt werden und so die gewünschten Poren in den Partikeln hinterlassen.

Vorzugsweise bestehen die porösen Partikel aus einem Material, welches ein anderes Benetzungsverhalten gegenüber dem zu verdampfenden Fluid als das Material der Trägerstruktur aufweist. So können die porösen Partikel bei einer Trägerstruktur aus Metall bspw. aus poröser Keramik oder Blähton oder dergleichen bestehen. Weiterhin sind die Partikel vorzugsweise aus einem temperaturstabilen Material gebildet, welches seine gewünschten Eigenschaften durch die Temperatureinwirkung bei der Herstellung des Elementes nicht verliert.

Die Größe der porösen Partikel ist weniger bedeutsam. Beispielhafte Partikelgrößen liegen im Bereich zwischen 1 µm und 10 mm, bevorzugte Partikelgrößen zwischen 50 µm und 5 mm. Unter der Größe ist hierbei die Abmessung in der Dimension der maximalen Ausdehnung der Partikel zu verstehen, bspw. die Länge bei länglichen Partikeln. Die Porosität der Partikel liegt vorzugsweise im Bereich von 30 bis 90 Vol%. Auch die Form der porösen Partikel trägt nicht wesentlich zur Funktion des Verdampfer- und/oder Kondensatorelements bei. Gut verfügbare Partikel haben eine runde Form (Pellets). Es sind jedoch auch beliebige andere Formen, bspw. ovale, längliche, eckige, unregelmäßige oder spratzige Partikelformen möglich, die ggf. Vorteile bei der Blasenkeimbildung bieten.

Eine Einflussgröße auf das Verdampfungs- und/oder Kondensationsverhalten stellt die Oberflächenbelegungsdichte mit den Partikeln dar. Die porösen Partikel können so dicht gepackt sein, dass sie sich gegenseitig berühren. Sie können jedoch auch stärker voneinander beabstandet sein. Vorzugsweise sind sie so an der Oberfläche verteilt, dass zwischen den Partikeln jeweils noch Bereiche der Oberfläche frei liegen, d. h. dass die Partikeln nicht in mehreren übereinander liegenden Schichten angeordnet sind. Welche Oberflächenbelegungsdichte zu bevorzugen ist, hängt vom jeweiligen Anwendungsfall, von der Wahl des Kältemittels bzw. des zu verdampfenden oder zu kondensierenden Fluids, von den (Nieder-)Druckbedingungen usw. ab und kann durch eine einfache Versuchsreihe vorab ermittelt werden.

Die Partikel können mehr oder weniger tief in die Oberfläche der Trägerstruktur eingebettet werden. Wenn in erster Linie der Reservoir-Effekt ausgenutzt und/oder das Abtropfen des Kondensats vermieden werden soll oder wenn die Partikel lose eingebettet sein sollen, ist eine tiefere Einbettung anzustreben. Hier können bspw. 50 bis 90% des Partikelvolumens in dem Material der Trägerstruktur eingebettet bzw. von diesem umschlossen sein, so dass nur 10 bis 50% des Partikelvolumens aus der Oberfläche herausragt. Wenn in erster Linie der Siedestein-Effekt, das geänderte lokale Benetzungsverhalten oder andere Effekte der Partikel ausgenutzt werden sollen, ist auch eine weniger tiefe Einbettung von Vorteil. Hier können dann z. B. 20 bis 50% des Partikelvolumens in dem Matrixmaterial eingebettet sein. Prinzipiell liegt die Einbettung der Partikel vorzugsweise in einem Bereich, der zwischen 1% und 99%, besonders bevorzugt zwischen 10% und 90%, des Partikelvolumens beträgt. Die Angaben zum Partikelvolumen beziehen sich dabei jeweils auf ein Partikel und gelten jeweils für alle oder wenigstens für den größten Teil der in die Oberfläche eingebetteten Partikel.

Das Material der Trägerstruktur, im Folgenden auch als Matrixmaterial bezeichnet, soll eine gute Wärmeleitfähigkeit aufweisen, weil hierüber der für die Verdampfung bzw. Kondensation erforderliche Wärmetransport erfolgt. Geeignete Matrixmaterialien sind z. B. Metalle, Keramiken oder andere Werkstoffe mit einer Wärmeleitfähigkeit von mindestens 1 W/mK. Bevorzugte Matrixmaterialien weisen eine Wärmeleitfähigkeit von mindestens 100 W/mK auf. Hierzu zählen bspw. Aluminium, Kupfer oder SiC-Keramiken. Vorzugsweise ist die Trägerstruktur aus einem gegossenen metallischen Material gebildet.

Die Trägerstruktur soll eine möglichst große Oberfläche aufweisen, damit die Verdampfungs- und Kondensationsvorgänge an vielen Punkten gleichzeitig stattfinden können. Bei einer Dünnfilmverdampfung, bei der keine maßgebliche Flutung des Verdampferelementes erfolgt, wird dadurch weiterhin eine gute Zugänglichkeit zum Dampfraum gewährleistet. Aus diesem Grund ist es vorteilhaft, wenn die Trägerstruktur die Form von Lamellen, gestapelten Folien, aufgerollten Folien, Schwämmen, 3D-Netzen oder anderen ähnlichen Strukturen aufweist.

Das vorgeschlagene Verdampfer- und/oder Kondensatorelement kann in Abhängigkeit von der gewünschten Form der Trägerstruktur durch umformtechnische, gießtechnische oder pulvermetallurgische Verfahren hergestellt werden. Bei pulvermetallurgischen oder gießtechnischen Verfahren kann die Einbettung der porösen Partikel auf besonders einfache Weise erfolgen, indem die Partikel mit einem Teil ihres Partikelvolumens zunächst in eine Platzhalterstruktur integriert werden. Die Platzhalterstruktur wird dann mit dem Matrixmaterial befüllt und anschließend entfernt. Das nicht im Platzhaltermaterial integrierte Partikelvolumen ist dann im Matrixmaterial eingebettet. Die Platzhalterstruktur stellt also im Wesentlichen eine spätere Makroporenstruktur innerhalb der Trägerstruktur dar, über die das flüssige oder dampfförmige Medium transportiert werden kann.

Das vorgeschlagene Verdampfer- und/oder Kondensatorelement lässt sich bspw. in Kältemaschinen, Wärmepumpen oder Dampferzeugern einsetzen. Diese werden bspw. im Automobilbau, der Luftfahrtindustrie, der chemischen Industrie, im Schienenfahrzeugbau, im Anlagenbau, bei Hausgeräten (weiße Ware), im Heizungsbau oder in der Klimatisierung eingesetzt. Dies ist selbstverständlich keine abschließende Aufzählung der Einsatzmöglichkeiten des vorgeschlagenen Verdampfer- und/oder Kondensatorelementes.

### Kurze Beschreibung der Zeichnungen

Das vorgeschlagene Verdampfer- und/oder Kondensatorelement wird nachfolgend anhand von Ausführungsbeispielen in Verbindung mit den Zeichnungen nochmals näher erläutert. Hierbei zeigen:
- Fig. 1: eine schematische Darstellung einer Oberfläche der Trägerstruktur des vorgeschlagenen Verdampfer- und/oder Kondensatorelements;
- Fig. 2: ein Beispiel für eine Platzhalterstruktur zur Herstellung des vorgeschlagenen Verdampfer- und/oder Kondensatorelementes;
- Fig. 3: ein Beispiel für eine Oberfläche des vorgeschlagenen Verdampfer- und/oder Kondensatorelementes, das mit der Platzhalterstruktur der Figur 2 hergestellt wurde;
- Fig. 4: ein Beispiel für eine EVA-Netzstruktur mit angebundenen porösen Keramikpartikeln (vor dem Eingießen);
- Fig. 5: ein Beispiel für eine gegossene Aluminiumstruktur mit eingebetteten groben Partikeln aus poröser Keramik;
- Fig. 6: ein Beispiel für poröse Keramikpartikel mit dazwischenliegender Salzstruktur;
- Fig. 7: ein Beispiel für eine gegossene Aluminiumstruktur mit eingebetteten und teilweise lose innenliegenden Keramikpartikeln; und
- Fig. 8: ein Beispiel für den schematischen Aufbau eines Verdampfungselementes gemäß der vorliegenden Erfindung.

### Wege zur Ausführung der Erfindung

Im Folgenden werden verschiedene Herstellungstechniken und die sich daraus ergebenden Strukturen des vorgeschlagenen Verdampfungs- und/oder Kondensatorelementes erläutert. Figur 1 zeigt hierzu in Draufsicht einen Ausschnitt aus der Oberfläche der Trägerstruktur des vorgeschlagenen Verdampfer- und/oder Kondensatorelementes mit darin eingebetteten Partikeln. Die Trägerstruktur 1, von der einzelne Oberflächenbereiche in der Figur 1 erkennbar sind, ist in diesem Beispiel aus Aluminium gebildet. In die Oberfläche dieser Trägerstruktur 1 sind poröse Keramikpartikel 2 eingebettet. Diese Keramikpartikel 2 können wie im vorliegenden Beispiel aus Blähton bestehen und dienen als eine Art Siedestein zur Begünstigung der Verdampfung.

Bei einer bevorzugten Herstellungstechnik wird das vorgeschlagene Verdampfer- und/oder Kondensatorelement gießtechnisch unter Einsatz einer Platzhalterstruktur hergestellt. Figur 2 zeigt hierzu beispielhaft im Ausschnitt ein Foto einer Polymer-Platzhalterstruktur in Form eines dreidimensionalen gestapelten EVA-Netzes 3, das mit feinem Blähtongranulat (Partikeldurchmesser kleiner als Maschenweite des Netzes) beschichtet ist. Diese beschichtete dreidimensionale Verbundstruktur wird anschließend mit Metallschmelze infiltriert und die Schmelze erstarrt. Die aus dem Polymer herausragenden Blähton- bzw. Keramikpartikel 2 werden dabei in die Oberfläche der erstarrenden Metallstruktur teilweise eingebettet. Anschließend wird die Polymerstruktur thermisch entfernt und es verbleibt die Metallstruktur mit oberflächlich eingelagerten porösen Keramikpartikeln 2, wie sie in dem Foto der Figur 3 erkennbar ist. Mit dieser Technik wird somit eine Aluminiumstruktur in Form eines dreidimensionalen Netzes als Trägerstruktur erhalten, in dessen Oberfläche die keramischen Partikel eingebettet sind.

Bei einer anderen Herstellungstechnik wird die in Figur 2 dargestellte beschichtete Verbundstruktur unter Vibration mit feinem Kupferpulver gefüllt, so dass das feine Kupferpulver in die Verbundstruktur einrieselt. Die Kupfer-gefüllte Verbundstruktur wird so wärmehandelt, dass die Kupferteilchen zu einem festen, gut wärmeleitenden Gerüst versintern, während das Polymer (EVA) thermisch zersetzt wird. Die ursprünglich aus dem Polymer herausragenden Blähtonteilchen sind nun in die Oberfläche der gesinterten Kupferstruktur teilweise eingebettet. Die Kupferstruktur weist wiederum die Form eines dreidimensionalen Netzes auf.

Eine weitere beispielhafte Möglichkeit zur Herstellung des Verdampfer- und/oder Kondensatorelements besteht darin, die als Ausgangsbasis für die vorangegangenen Beispiele verwendete dreidimensionale EVA-Netzstruktur 3 nicht mit feinem Granulat aus poröser Keramik zu beschichten, sondern mit größerem Granulat (Partikeldurchmesser größer als Maschenweite des Netzes) lagenweise zu kombinieren. Dies ist ausschnittsweise in dem Foto der Figur 4 im Querschnitt zu erkennen, das die unten liegende EVA-Netzstruktur 3 mit der angebundenen porösen Lage aus Keramikgranulat 2 darstellt. Diese Verbundstruktur wird wiederum mit Schmelze infiltriert und das Polymer entfernt. Es bleibt die Metallstruktur 4 mit oberflächlich eingelagerten porösen Keramikpartikeln 2 zurück, wie dies in dem Foto der Figur 5 ausschnittsweise dargestellt ist. Die größeren integrierten Volumina an poröser Keramik führen zu einer erweiterten Möglichkeit der Speicherung von kondensierter Flüssigkeit, bspw. als Reservoir für eine anschließende Verdampfung.

Eine weitere Möglichkeit zur Herstellung des Verdampfer- und/oder Kondensatorelementes ausgehend von der beschichteten Verbundstruktur der Figur 2 besteht darin, das Matrixmaterial auf dieser Verbundstruktur aus einer Flüssigkeit abzuscheiden, bspw. durch stromlose Kuper- oder Nickelabscheidung.

In einem weiteren Beispiel wird ein poröses Keramik-Granulat mit Salz-Platzhalterstrukturen kombiniert. Dabei erfolgt eine gezielte teilweise Beschichtung des Granulats mit Salzkristallen 5, bspw. NaCl, wie dies im Foto der Figur 6 dargestellt ist. Eine anschließende Metallinfiltration und das Entfernen des Salzes führt zu Metallstrukturen 4 mit (teilweise) lose eingebetteten Keramikpartikeln 2. Dies ist im Foto der Figur 7 dargestellt. Die Entfernung des Salzes kann im Falle von NaCl durch Spülen mit Wasser erfolgen. Die lose eingebetteten Keramikpartikel 2 sind beweglich, können den Metallverbund aber nicht verlassen. Durch die Beweglichkeit kann es während der Verdampfung zu selbstinduzierten Vibrationen kommen, welche die Verdampfung verstärken.

Eine weitere Herstellungsmöglichkeit besteht in der Kombination von porösem Keramik-Granulat mit Salz-Platzhalterstrukturen wie im vorangegangenen Ausführungsbeispiel, wobei hier allerdings Mischungen von NaCl und CaCl₂ verwendet werden. Hierbei wird das unterschiedliche Benetzungsverhalten der Salze auf den porösen Keramiken genutzt. Im Fall von X13-Zeolith als Material der Keramikpartikel bildet NaCl körnige Kristalle zwischen den Keramikpartikeln, während sich das CaCl₂ dagegen eher schichtförmig auf den Oberflächen der Keramikpartikel anlagert. Dies kann bspw. genutzt werden, um eine höhere mechanische Stabilität der Struktur für die nachfolgenden Verarbeitungsschritte, bspw. Infiltrieren mit Schmelze, oder eine verstärkte Ausbildung loser Keramikpartikel in der Metallstruktur zu erzielen. Für das Entfernen des NaCl kann wiederum eine Wasserspülung genutzt werden, für das Entfernen des CaCl₂ sowohl Wasser als auch verschiedene Alkohole wie bspw. Ethanol.

Die in den Ausführungsbeispielen genannten Platzhaltersubstanzen, d.h. EVA, NaCl, CaCl₂ sind nur beispielhaft als mögliche Substanzen zu verstehen. Die Herstellung des vorgeschlagenen Verdampfer- und/oder Kondensatorelementes ist nicht auf diese Substanzen beschränkt. Andere mögliche Platzhaltermaterialien können bspw. andere Polymere wie Polystyrol, Polypropylen oder PMMA, oder andere Salze oder Mineralien wie CaCl₂, MgSO₄, MnSO₄, K₂CO₃, MgCl₂ sein. Es sind, wie im letzten Ausführungsbeispiel beschrieben, auch Kombinationen von Platzhaltermaterialien möglich. Das Entfernen der Platzhalter kann durch thermische oder chemische Zersetzung oder durch Einsatz von Lösungsmitteln erfolgen. Die in den Ausführungsbeispielen genannten Lösemittel sind ebenfalls nur als beispielhafte mögliche Substanzen zu verstehen, jedoch nicht beschränkend anzusehen. Das Entfernen der Platzhalter muss nicht vollständig erfolgen, solange sich eventuelle Platzhalterreste nicht störend auf die Verdampfungs- oder Kondensationsfunktion bzw. auf die Funktion des Gesamtsystems auswirken. Beispiele für unschädliche Platzhalterrückstände können z.B. geringe Mengen an schwer löslichen kohlenstoffhaltigen Rückständen aus der Zersetzung eines EVA-Platzhalters in technischen Verdampfungssystemen für Wasser oder geringe Mengen an NaCl-Resten in Verdampfungssystemen für Alkohole sein, in welchen NaCl nur sehr schwach löslich ist. Beispiele für schädliche und zu vermeidende Auswirkungen sind z. B. verstärkte Korrosionsangriffe durch Salzreste oder eine nachteilhafte Veränderung des Verdampfungsverhaltens des Kältemittels durch Kontamination mit Salzen oder anderen Stoffen. Abhilfemaßnahmen gegen solche schädliche Wirkungen können spezielle Behandlungen sein, bspw. Glühen in bestimmten Atmosphären oder Spülen in bestimmten Flüssigkeiten, durch welche Reste der Platzhaltersalze gezielt in andere Verbindungen umgewandelt werden. Speziell eignen sich hierfür Reaktionen, bei welchen leicht lösliche Platzhaltersalze in schwer lösliche Salze umgewandelt und auf diese Weise immobilisiert werden, bspw. die Reaktion von CaCl₂ mit CO₂-Gas zu schwer löslichem CaCO₃.

Bei dem vorgeschlagenen Verdampfer- und/oder Kondensatorelement ergeben sich durch die eingebetteten porösen Partikel viele positive Effekte. Die porösen Partikel dienen als Siedesteine für die Verdampfung, z.B. für die Bereitstellung von Blasenkeimstellen. Sie stören die Wärmeleitung innerhalb der metallischen Struktur nur geringfügig und beeinflussen die lokale Temperaturverteilung günstig. Sie beeinflussen das lokale Benetzungsverhalten und die Mobilität der 3-Phasen-Grenzfläche entlang der Verdampferoberfläche. Sie können als Reservoir für Dampfreste dienen, welche bevorzugte Keimbildungsstellen für neue Blasen darstellen und sie können als lokale Flüssigkeitsreservoire dienen. In der Summe ergeben sich dadurch drei wesentliche Vorteile. Die für die Verdampfung notwendige Überhitzungstemperatur wird gesenkt, so dass dadurch die Möglichkeit für die Verbesserung des thermodynamischen Wirkungsgrades des Gesamtsystems gegeben ist. Die kurzzeitig abrufbare Verdampfungsleistung wird erhöht und es ergibt sich eine verbesserte Möglichkeit der lokalen Speicherung von Kondensat.

Figur 8 zeigt noch beispielhaft in stark schematisierter Darstellung eine mögliche Ausgestaltung eines vorgeschlagenen Verdampfer- und/oder Kondensatorelements mit der in diesem Falle netzartig ausgebildeten Trägerstruktur 1 und den darin eingebetteten porösen Keramikpartikeln (in der Figur nicht erkennbar) im Querschnitt. In diesem Beispiel steht eine Seite der Trägerstruktur in Kontakt mit der Außenseite eines Rohres 6, in dem ein Wärmeträgerfluid zur Wärmezu- und -abfuhr fließt. Um einen möglichst guten thermischen Kontakt zu erhalten, ist die Trägerstruktur auf das Rohr aufgeschrumpft oder stoffschlüssig mit diesem verbunden.

Es können bspw. Rund- oder Flachrohre zur effizienten Wärmezu- und -abfuhr in das Verdampfer- und/oder Kondensatorelement integriert oder mit diesem verbunden sein. Die Trägerstruktur mit den eingebetteten Partikeln kann auch partiell nach außen verschlossen sein, so dass dort fluidführende Strukturen z. B. angeschweißt werden können.

### Bezugszeichenliste

- 1: Trägerstruktur
- 2: Keramikpartikel/Keramikgranulat
- 3: dreidimensionale EVA-Netzstruktur
- 4: Metallstruktur
- 5: Salzkristalle
- 6: Rohr

## Patentansprüche

1. Verdampfer- und/oder Kondensatorelement,
das eine Trägerstruktur (1) aus einem wärmeleitfähigen Material mit einer Oberfläche zum Verdampfen oder Sublimieren und/oder Kondensieren oder Resublimieren eines flüssigen oder festen Mediums aufweist,
**dadurch gekennzeichnet,**
**dass** Partikel (2) aus einem porösen Material so in die Oberfläche der Trägerstruktur (1) eingebettet sind, dass sie zum Teil aus dieser Oberfläche herausragen.

2. Verdampfer- und/oder Kondensatorelement nach Anspruch 1,
**dadurch gekennzeichnet,**
**dass** die Trägerstruktur (1) Kanäle und/oder Durchgangsöffnungen für die Aufnahme und/oder den Transport des flüssigen Mediums aufweist oder bildet.

3. Verdampfer- und/oder Kondensatorelement nach Anspruch 1 oder 2,
**dadurch gekennzeichnet,**
**dass** die Partikel (2) so über die Oberfläche der Trägerstruktur (1) verteilt sind, dass zwischen den Partikeln (2) noch Bereiche der Oberfläche freiliegen.

4. Verdampfer- und/oder Kondensatorelement nach einem der Ansprüche 1 bis 3,
**dadurch gekennzeichnet,**
**dass** zumindest einige der Partikel (2) nur lose in die Oberfläche der Trägerstruktur (1) eingebettet sind und durch Hinterschneidungen in der Oberfläche gehalten werden.

5. Verdampfer- und/oder Kondensatorelement nach einem der Ansprüche 1 bis 4,
**dadurch gekennzeichnet,**
**dass** zumindest einige der Partikel (2) so in die Oberfläche der Trägerstruktur (1) eingebettet sind, dass zwischen den Partikeln (2) und umgebendem Material der Trägerstruktur (1) Spalte bestehen.

6. Verdampfer- und/oder Kondensatorelement nach einem der Ansprüche 1 bis 5,
**dadurch gekennzeichnet,**
**dass** die Partikel (2) eine Porosität aufweisen, die zwischen 30 und 90 Vol.% beträgt.

7. Verdampfer- und/oder Kondensatorelement nach einem der Ansprüche 1 bis 6,
**dadurch gekennzeichnet,**
**dass** die Partikel eine Größe aufweisen die zwischen 50 µm und 5 mm beträgt.

8. Verdampfer- und/oder Kondensatorelement nach einem der Ansprüche 1 bis 7,
**dadurch gekennzeichnet,**
**dass** die meisten der Partikel so in die Oberfläche der Trägerstruktur (1) eingebettet sind, dass jeweils 10% bis 90% des Partikelvolumens von Material der Trägerstruktur (1) umschlossen ist.

9. Verdampfer- und/oder Kondensatorelement nach einem der Ansprüche 1 bis 8,
**dadurch gekennzeichnet,**
**dass** die Trägerstruktur (1) in Form von beabstandeten Lamellen, in Form mehrerer beabstandeter Folienlagen, als Schwammstruktur oder in Form eines dreidimensionalen Netzes ausgebildet ist.

10. Verdampfer- und/oder Kondensatorelement nach einem der Ansprüche 1 bis 9,
**dadurch gekennzeichnet,**
**dass** die Trägerstruktur (1) aus Metall und die Partikel (2) aus Keramik bestehen.

11. Verdampfer- und/oder Kondensatorelement nach einem der Ansprüche 1 bis 10,
**dadurch gekennzeichnet,**
**dass** die Trägerstruktur (1) mit einem oder mehreren Rohren (6) für eine Wärmezu- und Wärmeabfuhr über ein Wärmeträgerfluid verbunden ist.

12. Verfahren zur Herstellung eines Verdampfer- und/oder Kondensatorelementes nach einem der Ansprüche 1 bis 10, bei dem
- die porösen Partikel (2) zunächst mit einer Platzhalterstruktur (3) oder Platzhalterelementen (5) verbunden werden, durch die eine Verbundstruktur mit durchgängigen Zwischenräumen erhalten wird, in die die porösen Partikel (2) hineinragen, und
- die Verbundstruktur anschließend entweder mit einem die Trägerstruktur (1) bildenden Material vergossen wird, das in die Zwischenräume eindringt, oder mit einem die Trägerstruktur (1) bildenden pulverförmigen Material in den Zwischenräumen aufgefüllt und anschließend gesintert wird,
- wobei die Platzhalterstruktur (3) oder Platzhalterelemente (5) entweder bereits durch eine beim Vergießen oder Sintern auftretende Wärme oder anschließend durch eine separate Behandlung zumindest teilweise entfernt wird/werden.

13. Verfahren zur Herstellung eines Verdampfer- und/oder Kondensatorelementes nach einem der Ansprüche 1 bis 10, bei dem
- Partikel, die in einem späteren Schritt eine Porosität zur Bildung der porösen Partikel (2) erhalten, zunächst mit einer Platzhalterstruktur (3) oder Platzhalterelementen (5) verbunden werden, durch die eine Verbundstruktur mit durchgängigen Zwischenräumen erhalten wird, in die die Partikel hineinragen, und
- die Verbundstruktur anschließend entweder mit einem die Trägerstruktur (1) bildenden Material vergossen wird, das in die Zwischenräume eindringt, oder mit einem die Trägerstruktur (1) bildenden pulverförmigen Material in den Zwischenräumen aufgefüllt und anschließend gesintert wird,
- wobei die Platzhalterstruktur (3) oder Platzhalterelemente (5) entweder bereits durch eine beim Vergießen oder Sintern auftretende Wärme oder anschließend durch eine separate Behandlung zumindest teilweise entfernt wird/werden und
- wobei die Partikel entweder bereits durch die beim Vergießen oder Sintern auftretende Wärme oder durch eine separate Behandlung die Porosität zur Bildung der porösen Partikel (2) erhalten.

14. Verfahren nach Anspruch 12 oder 13,
**dadurch gekennzeichnet,**
**dass** die Platzhalterstruktur (3) oder Platzhalterelemente (5) aus einem oder mehreren Salzen oder Polymeren gebildet werden.

## Claims

1. Evaporator and/or capacitor element having a support structure (1) made from a thermally conductive material having a surface for evaporating or sublimating and/or condensing or resublimating a liquid or solid medium, **characterized in that** particles (2) of a porous material are embedded in the surface of the support structure (1) in such manner that they partially protrude from this surface.

2. Evaporator and/or capacitor element according to Claim 1, **characterized in that** the support structure (1) has or forms channels and/or passthrough openings for receiving and/or transporting the liquid medium.

3. Evaporator and/or capacitor element according to Claim 1 or 2, **characterized in that** the particles (2) are distributed over the surface of the support structure (1) in such manner that areas of the surface remain exposed between the particles (2).

4. Evaporator and/or capacitor element according to any one of Claims 1 to 3, **characterized in that** at least some of the particles (2) are embedded only loosely in the surface of the support structure (1) and are retained by undercuts in the surface.

5. Evaporator and/or capacitor element according to any one of Claims 1 to 4, **characterized in that** at least some of the particles (2) are embedded in the surface of the support structure (1) in such manner that cracks are created between the particles (2) and the surrounding material of the support structure (1).

6. Evaporator and/or capacitor element according to any one of Claims 1 to 5, **characterized in that** the particles (2) have a porosity which is between 30 and 90% by volume.

7. Evaporator and/or capacitor element according to any one of Claims 1 to 6, **characterized in that** the particles have a size which is between 50 µm and 5 mm.

8. Evaporator and/or capacitor element according to any one of Claims 1 to 7, **characterized in that** most of the particles are embedded in the surface of the support structure (1) in such manner that 10% to 90% of each particle volume is surrounded by the material of the support structure (1).

9. Evaporator and/or capacitor element according to any one of Claims 1 to 8, **characterized in that** the support structure (1) is embodied in the form of spaced lamellae, in the form of a plurality of spaced foil layers, as a sponge structure or in the form of a three-dimensional mesh.

10. Evaporator and/or capacitor element according to any one of Claims 1 to 9, **characterized in that** the support structure (1) is made from metal and the particles (2) are made from ceramic.

11. Evaporator and/or capacitor element according to any one of Claims 1 to 10, **characterized in that** the support structure (1) is connected to one or more tubes (6) for the supply and dissipation of heat via a heat transfer fluid.

12. Method for producing an evaporator and/or capacitor element according to any one of Claims 1 to 10, in which
- the porous particles (2) are first connected to a placeholder structure (3) or placeholder elements (5), by which a composite structure with continuous interstitial spaces is obtained, into which the porous particles (2) protrude, and
- either material forming the support structure (1) is then poured over the composite structure, penetrating the interstitial spaces, or the interstitial spaces of the composite structure are filled with a powdery material forming the support structure (1), which is then sintered,
- wherein the placeholder structure (3) or placeholder elements (5) is/are at least partially removed either already by a heat generated during pouring or sintering or subsequently by a separate treatment.

13. Method for producing an evaporator and/or capacitor element according to any one of Claims 1 to 10, in which
- particles which in a later step receive a porosity for forming the porous particles (2) are first connected to a placeholder structure (3) or placeholder elements (5), by which a composite structure with continuous interstitial spaces is obtained, into which the particles protrude, and
- either a material forming the support structure (1) is then poured over the composite structure, penetrating the interstitial spaces, or the interstitial spaces of the composite structure are filled with a powdery material forming the support structure (1), which is then sintered,
- wherein the placeholder structure (3) or placeholder elements (5) is/are at least partially removed either already by a heat generated during pouring or sintering or subsequently by a separate treatment and
- wherein the particles receive the porosity to form the porous particles (2) either already by the heat generated during pouring or sintering or due to separate treatment.

14. Method according to Claim 12 or 13, **characterized in that** the placeholder structure (3) or placeholder elements (5) are formed from one or more salts or polymers.

## Revendications

1. Élément évaporateur et/ou condenseur, qui a une structure porteuse (1) constituée d'un matériau thermiquement conducteur avec une surface pour l'évaporation ou la sublimation et/ou la condensation ou la resublimation d'un milieu liquide ou solide, **caractérisé en ce que** les particules (2) sont incorporées dans un matériau poreux dans la surface de la structure porteuse (1), de sorte qu'elles dépassent partiellement de cette surface.

2. Élément évaporateur et/ou condenseur après selon la revendication 1, **caractérisé en ce que** la structure porteuse (1) présente ou forme des canaux et/ou ouvertures traversantes pour recevoir et/ou transporter le milieu liquide.

3. Élément évaporateur et/ou condenseur après selon la revendication 1 ou 2, caractérisé en que les particules (2) sont réparties sur la surface de la structure porteuse (1) de sorte que des zones de la surface soient toujours exposées entre les particules (2) .

4. Elément évaporateur et/ou condenseur selon l'une des revendications 1 à 3, **caractérisé en ce qu'**au moins certaines des particules (2) sont incorporées uniquement de manière desserrée dans la surface de la structure porteuse (1) et maintenues dans la surface par des contre-dépouilles.

5. Élément évaporateur et/ou condenseur selon une des revendications 1 à 4, **caractérisé en ce qu'**au moins certaines des particules (2) sont incorporées dans la surface de la structure porteuse (1) de sorte qu'il existe des espaces vides entre les particules (2) et le matériau de structure porteuse qui les entoure (1).

6. Elément évaporateur et/ou condenseur selon une des revendications 1 à 5, **caractérisé en ce que** les particules (2) présentent une porosité, qui est comprise entre 30 et 90% en volume.

7. Elément évaporateur et/ou condenseur selon l'une des revendications 1 à 6, **caractérisé en ce que** les particules présentent une taille, qui est comprise entre 50 µm et 5 mm.

8. Élément évaporateur et/ou condenseur selon une des revendications 1 à 7, **caractérisé en ce que** la plupart des particules sont incorporées dans la surface de la structure porteuse (1), de sorte que respectivement 10% à 90% du volume de particules soit inclus dans le matériau de la structure porteuse (1).

9. Élément évaporateur et/ou condenseur selon une des revendications 1 à 8, **caractérisé en ce que** la structure porteuse (1) est configurée sous la forme de lamelles espacées, sous la forme d'une pluralité de feuilles espacées, sous forme d'une structure en éponge ou sous la forme d'un réseau tridimensionnel.

10. Elément évaporateur et/ou condenseur selon une des revendications 1 à 9, **caractérisé en ce que** la structure porteuse (1) est en métal et les particules (2) en céramique.

11. Elément évaporateur et/ou condenseur selon une des revendications 1 à 10, **caractérisé en ce que** la structure porteuse (1) est reliée à un ou plusieurs tubes (6) pour l'alimentation et l'évacuation de la chaleur via un fluide caloporteur.

12. Procédé de fabrication d'un élément évaporateur et/ou condenseur selon une des revendications 1 à 10, dans lequel :
- les particules poreuses (2) sont initialement reliées à une structure d'espaceur (3) ou des éléments d'espaceur (5), par l'intermédiaire desquels une structure composite avec des espaces continus est obtenue, dans laquelle les particules poreuses (2) font saillie, et
- la structure composite est ensuite soit coulée avec un matériau qui forme la structure porteuse (1), qui pénètre dans les espaces intermédiaires, soit est remplie dans les espaces intermédiaires avec un matériau pulvérulent formant la structure porteuse (1) puis frittée,
- dans lequel la structure d'espaceur (3) ou les éléments d'espaceur (5) est/sont au moins partiellement éliminées par l'intermédiaire de la chaleur survenant lors de la coulée ou du frittage ou ultérieurement par un traitement séparé.

13. Procédé de fabrication d'un élément évaporateur et/ou condenseur selon une des revendications 1 à 10, dans lequel
- les particules, qui acquièrent une porosité pour former les particules poreuses (2) dans une étape ultérieure, sont initialement reliés avec une structure d'espaceur (3) ou des éléments d'espaceur (5), par l'intermédiaire desquels une structure composite avec des espaces continus est obtenue, dans laquelle les particules font saillie, et
- la structure composite est ensuite coulée soit avec un matériau formant la structure porteuse (1), qui pénètre dans les espaces intermédiaires, ou est rempli d'un matériau pulvérulent formant la structure porteuse (1) dans les espaces intermédiaires et ensuite frittée,
- dans lequel la structure d'espaceur (3) ou les éléments d'espaceur (5) est/sont au moins partiellement éliminées par l'intermédiaire de la chaleur survenant lors de la coulée ou du frittage ou ultérieurement par un traitement séparé et
- dans lequel les particules acquièrent déjà la porosité pour former les particules poreuses (2) soit par la chaleur se produisant lors de la coulée ou du frittage, soit par un traitement séparé.

14. Procédé selon la revendication 12 ou 13, **caractérisé en ce que** la structure d'espaceur (3) ou les éléments d'espaceur (5) sont formés d'un ou plusieurs sels ou polymères.
